# EUROPÄISCHE PATENTSCHRIFT

(11) **EP 1 611 303 B1**
(45) Veröffentlichungstag und Bekanntmachung des Hinweises auf die Patenterteilung: **18.06.2008**
(21) Anmeldenummer: 04726057.5
(22) Anmeldetag: 07.04.2004
(51) Int. Cl.: E04H 15/18, E04H 15/32

(54) **MEMBRAN-WANDELEMENT FÜR DIE ERRICHTUNG EINER ZELT-ODER HALLENKONSTRUKTION**
MEMBRANE WALL ELEMENT FOR ERECTING A TENT OR SHED-TYPE CONSTRUCTION
ELEMENT DE PAROI DE TYPE MEMBRANE PERMETTANT L'ERECTION D'UNE CONSTRUCTION DE TYPE TENTE OU CHAPITEAU

(30) Priorität: 09.04.2003 NO 20031632
(43) Veröffentlichungstag der Anmeldung: 04.01.2006
(73) Patentinhaber: Sattler AG, A-8041 Graz-Thondorf (AT)
(72) Erfinder: EIDE, Roar, 1914 Ytre Enebakk (NO); PLASSEN, Kjell, N-2647 Sor Fron (NO)
(74) Vertreter: Ellmeyer, Wolfgang
(86) Internationale Anmeldenummer: PCT/AT2004/000119
(87) Internationale Veröffentlichungsnummer: WO 2004/090266

(56) Entgegenhaltungen:
- EP-A- 0 021 834
- EP-A- 0 596 807
- DE-A- 3 310 895
- DE-A- 3 320 212
- DE-C- 3 607 296
- FR-A- 1 548 635
- FR-A- 2 117 339
- US-A- 3 375 321
- US-A- 4 297 813

## Beschreibung

Die Erfindung betrifft ein Membran-Wandelement für die Errichtung einer Zelt- oder Hallenkonstruktion, mit zumindest zwei Wandmembranen und Einspannelementen, wobei die zumindest zwei Wandmembranen an gegenüberliegenden Endabschnitten mittels der Einspannelemente spannbar und durch zumindest ein starres Abstandselement so voneinander beabstandbar sind, daß sich zwischen den zumindest zwei Wandmembranen ein Hohlraum ausbildet.

Humanitäre Hilfsorganisationen und militärische Verbände nehmen oft an diversen Missionen teil, bei denen es notwendig ist, Personen in kurzfristig zu errichtenden Unterkünften unterzubringen. In diesem Zusammenhang werden üblicherweise auf Zelten basierende Lösungen angewendet, aber auch Containerlösungen wurden ausprobiert. Vom wirtschaftlichen und transportmäßigen Standpunkt aus gesehen, erweist sich die Zeltvariante als die günstigste Lösung, diese bereitet aber hinsichtlich der thermischen Eigenschaften Probleme, weshalb von verschiedenen Seiten eine Verbesserung dieser Eigenschaften angestrebt wird. Dies sowohl um thermische Signale zu reduzieren als auch Energie unter kalten und warmen klimatischen Verhältnissen einzusparen.

Aus anderen Anwendungen ist es bereits bekannt, Luft als Isolationsmedium einzusetzen, während dies für konventionelle Zelt- oder Hallenkonstruktionen bisher noch nicht geschah.

Zwar sind mehr oder weniger permanente Hallenkonstruktionen aus Zeltleinwand bekannt, bei denen die Hallen u.a. durch Luft aufrecht erhalten werden, die sich im Überdruck zwischen den Stoffbahnen befindet. Eine solche Lösung würde sich jedoch nicht für die oben erwähnten Zelt- oder Hallenkonstruktionen eignen, da sie unter anderem viel Zusatzausrüstung verlangt, die noch dazu in einer sicheren und stabilen Art und Weise betrieben werden müßte.

Aus der EP 1 273 743 A geht ein Zelt mit einer pneumatischen Wandkonstruktion hervor, die eine zweischichtige, aus drei flexiblen Zeltbahnen gebildete Wandstruktur aufweist. Die innere Schicht, die von der inneren und der mittleren Zeltbahn begrenzt sind, ist aufblasbar und bildet die Haupttragstruktur der Wandkonstruktion, während die äußere Schicht, die von der mittleren und der äußeren Zeltbahn begrenzt ist, einen Konvektionsraum darstellt, der von der Umgebungsluft in aufsteigender Richtung durchströmbar ist. Zwischen der mittleren und der äußeren Zeltbahn sind weiters aufblasbare Stützschläuche als zusätzliche Tragestruktur und als Abstandshalter vorhanden. Ein derartiges Zelt erfordert jedoch aufgrund der ständigen Druckbeaufschlagung einen relativ hohen Aufwand und kann ohne Stromversorgung durch einen Netzanschluß oder einen Generator nicht betrieben werden.

In der EP 0 596 807 A ist ein Wandelement für ein Zelt angegeben, das durch einen Rahmen und eine darauf gespannte zweiflächige Membran gebildet ist. Der Rahmen ist durch eine Spannkonstruktion zwischen einem Montage- und einem Spannungszustand bewegbar und wird von der Membran umhüllt. Im Spannungszustand des Rahmens spannt dieser die zweiflächige Membran, wobei zwei einander gegenüberliegende Rahmenteile aus Vierkanthohlprofilen bestehen, welche zugleich als Abstandshalter zwischen den Membranflächen dienen. Jedes wandelement enthält jeweils einen vollständigen Rahmen und die Membranen sind außen um die Rahmenteile geführt. Benachbarte Wandelemente stoßen mit den außen um die Rahmen verlaufenden Membranen aneinander.

Bei der aus Wandelementen zusammengesetzten Gartenbeet-Abdeckung der FR 1 548 635 A bestehen die einzelnen Wandelemente aus starren Rahmen, welche von einem Folienschlauch umhüllt sind. Das Spannen des Folienschlauches wird ohne Spannelemente erreicht, indem der entsprechend groß dimensionierte Rahmen in diesen eingeschoben wird.

Die in der DE 33 20 212 A angegebene Folienbefestigung ermöglicht durch das Vorsehen eines Hohlprofilelements das Einspannen von zwei benachbarten Wandelementen durch ein Hohlprofilelement und somit eine Übergangsdichtung zwischen den-beiden, die Beabstandung der Foliendoppelwand geschieht durch eine in das Hohlprofilelement eingeschobene Profilleiste.

Dieses Prinzip wird ebenso für die Spannschienenkonstruktion der DE 33 10 895 A und für die Wandelemente gemäß EP 0 021 834 A angewandt.

Aufgabe der Erfindung ist es, ein Wandelement der eingangs genannten Art zu schaffen, welches trotz einfacher Konstruktion und ohne Druckluftbeaufschlagung sehr gute thermische Eigenschaften aufweist. Weitere Aufgabe der Erfindung ist es, ein Wandelement anzugeben, das bei hoher Wärmedämmung auch Dichtheit gegen Gase und Flüssigkeiten aufweist.

Erfindungsgemäß wird dies dadurch gelöst, daß das zumindest eine starre Abstandselement von den Einspannelementen separiert angeordnet und an gegenüberliegenden Innenseiten der zumindest zwei Wandmembranen gelenkig mit diesen verbunden ist, sodaß sich das Abstandselement im gespannten Zustand der zumindest zwei Wandmembranen durch die auf diese ausgeübte Spannung so einstellt, daß die zumindest zwei Wandmembranen voneinander beabstandet gehalten sind.

Bedingt durch die auf die Wandmembranen ausgeübte Spannung stellt sich das zumindest eine Abstandselement so ein, daß es die Wandmembranen beabstandet hält, wodurch ein thermisch Isolierender Luftpolster gebildet wird.

Die zumindest zwei Wandmembranen können dabei aus Zeltleinwand aber auch aus jedem anderen geeigneten Material gebildet sein.

Eine stabile Einspannung der Wandmembranen kann dadurch erreicht werden, daß die zumindest zwei Wandmembranen an zwei gegenüberliegenden Endabschnitten in Einspannelementen festgelegt sind, die in bevorzugter Weise durch Profilstäbe --gebildet sind, welche eine hohe Steifigkeit bei niedrigem Gewicht aufweisen und zugleich geeignete Nuten für eine Einspannung der Wandmembranen aufweisen können.

Um die zumindest zwei Wandmembranen möglichst gleichmäßig gemeinsam einspannen zu können, hat es sich als vorteilhaft herausgestellt, wenn die zumindest zwei Wandmembranen an gegenüberliegenden Endabschnitten jeweils zusammengefügt sind.

Dabei kann eine bekannte, zuverlässige Einspannhilfe verwendet werden, indem an den zusammengefügten Endabschnitten der Wandmembranen randseitig eine Kederschnur vorgesehen ist, über welche die Einspannung der Wandmembranen vorgenommen werden kann.

Entsprechend können die Profilstäbe hinterschnittene Längskanäle aufweisen, in welche die Kederschnüre der zusammengefügten Wandmembranen einziehbar sind. Damit können die Wandmembranen entlang ihren zur Einspannung vorgesehenen Endabschnitten in den Profilstäben beim Einspannvorgang gegen ein Herausgleiten gesichert werden.

Um ein arbeitsaufwendiges Einziehen der Kederschnüre zu vermeiden, können die Profilstäbe gemäß einer weiteren Ausführungsform der Erfindung Deckschienen und Längskanäle, in die die Kederschnüre der zusammengefügten Wandmembranen einlegbar sind, aufweisen, und die Längskanäle können mittels der Deckschienen so verschließbar sein, daß die Kederschnüre in den Profilstäben fixiert sind.

Als eines der möglichen Spannmittel zum Spannen der Wandmembranen kann zwischen den Profilstäben eine Spannvorrichtung mit Spannstäben vorgesehen sein, über welche die in den Profilstäben festgelegten Wandmembranen auseinanderspannbar sind. Die von der Spannvorrichtung auf die Spannstäbe ausgeübten Kräfte bewegen -die Profilstäbe derartig, daß die -in den Profilstäben eingespannterrWandmembranen in eine-gespannte Stellung gebracht werden

Eine mögliche Weiterbildung der Erfindung kann darin bestehen, daß die . Spannvorrichtung über eine Kniehebelvorrichtung betätigbar ist, deren Antriebsspindel zur Betätigung zweier Kniehebel quer zur Längsachse der Spannstäbe orientiert Ist. Durch Drehbewegen der Antriebsspindel mittels eines dafür geeigneten Werkzeugs kann eine Spannbewegung der Spannstäbe bewirkt werden, die das Aufspannen der-Wandmembranen und das dadurch hervorgerufene Distanzieren derselben aufgrund des in die Abstandsstellung gebrachten Abstandselements zur Folge hat.

Eine weitere Ausführungsform der Erfindung kann darin bestehen, daß die Spannstäbe ein Hohlprofil aufweisen; mit dem sie an einem Ende auf Profileriden der Kniehebelvorrichtung aufschiebbar sind, sodaß die Spannstäbe über durch die Kniehebel betätigte Verschiebeelemente bewegbar sind, und daß an das andere Ende der Spannstäbe ein Flanschstück zur Fixierung an den Profilstäben angebracht ist. Auf diese Weise lassen sich über die Kniehebelvorrichtung relativ hohe Kräfte zum Aufspannen der Wandmembranen aufbringen, sodaß auch größere erfindungsgemäße Membran-Wandelemente in den gespannten Zustand übergeführt und in diesem gehalten werden können.

Eine gleichmäßige Beabstandung der Wandmembranen läßt sich dadurch erreichen, daß die Längsseiten des zumindest einen starren Abstandselements zwischen den zumindest zwei Wandmembranen parallel zu den einander gegenüberliegenden Zusammenfügungslinien der Wandmembranen verlaufen.

Eine mögliche Variante der Erfindung kann darin bestehen, daß das zumindest eine starre Abstandselement ein starres Zwischenstück aufweist, an dessen Längsseiten flexible Streifen angeformt sind, die mit den gegenüberliegenden Innenseiten der zumindest zwei Wandmembranen- verbunden -sind, sodaß- die Längsseiten des zumindest einen starren Zwischenstücks-gelenkig -mit --den--Wandmembranen verbunden sind, wobei die Anlenkungsstellen an den Wandmembranen jeweils gleich weit von den Rändern der Endabschnitte der Wandmembranen beabstandet sind, und wobei das starre Zwischenstück und die zu den Endabschnitten verlaufenden Membranteile im gespannten Zustand - im Querschnitt gesehen - ein gleichschenkeliges Dreieck ausbilden.

Werden solche Zwischenstücke an gegenüberliegenden Endbereichen zwischen zwei Wandmembranen angebracht, so ermöglichen sie im ungespannten Zustand der Wandmembranen ein Lagern derselben ohne Zwischenabstand. Sobald die Wandmembranen in den gespannten Zustand übergeführt werden, stellen sich die starren Zwischenstücke aufgrund der auf sie wirkenden Kräfte quer zu den Wandmembranen ein und stellen somit eine Beabstandung derselben und die Ausbildung eines Lufthohlraumes zwischen diesen sicher.

Daher kann weiters vorgesehen sein, daß das zumindest eine starre Zwischen stück eine vorbestimmbare Steifigkeit aufweist, um die Trennung der voneinander beabstandeten Wandmembranen zu erzielen, wenn die Wandmembranen eingespannt sind.

Das starre Zwischenstück wird zweckmäßig in Stabform ausgeführt sein, es kann aber jede andere einen Abstand erzielende Ausführungsform im Rahmen der Erfindung gewählt werden.

Um die auf die einander gegenüberliegenden Membranen wirkenden Zugkräfte dazu zu benutzen, das starre Zwischenstück quer zu diesen auszurichten, sobald eine Zugspannung auf diese ausgeübt wird, werden die flexiblen Streifen so angebracht, daß sie sich in entgegengesetzten Richtungen von den Längsseiten des starren Zwischenstücks wegerstrecken.

Grundsätzlieh können im Rahmen der Erfindung zwei oder mehrere Wandmembranen kombiniert werden, eine konstruktiv einfache Ausführungsform der Erfindung besteht darin, daß zwei Wandmembranen ausgebildet sind, die im gespannten Zustand durch zwei Abstandselemente voneinander beabstandet gehalten werden.

Eine Abdichtung der erfindungsgemäßen Wandelemente läßt sich erzielen, indem die Wandmembranen in abgedichteter Form in den Teilen, die sich entlang sämtlicher Membranendbereiche erstrecken, miteinander verbunden sind, und Lüftungsvorrichtungen vorhanden sind, damit Luft in die Hohlräume eindringen kann, wenn das Wandelement aufgespannt wird.

Ein erfindungsgemäßes Wandelement mit drei Wandmenbranen kann dadurch ausgebildet werden, daß eine Innenwandmembran und eine Außenwandmembran vorgesehen sind, zwischen denen eine Zwischenwandmembran verläuft, wobei die Innenwandmembran, die Zwischenwandmembran und die Außenwandmembran im eingespannten Zustand durch zumindest zwei starre Abstandselemente so voneinander beabstandet sind, daß sich zwischen diesen Hohlräume ausbilden.

Die Beabstandung eines solchen Wandelements mit drei Wandmembranen ist aufwendiger als jene bei einem aus zwei Membranen gebildeten Wandelement. Eine mögliche Ausführungsform kann darin bestehen, daß die starren Abstandselemente starre Zwischenstücke aufweisen, an deren Längsseiten flexible Streifen angeformt sind, die mit den gegenüberliegenden Innenseiten der Innenwandmembran und der Zwischenwandmembran sowie der Zwischenwandmembran und der Außenwandmembran verbunden sind, sodaß die Längsseiten der starren Zwischenstücke gelenkig mit den Wandmembranen verbunden sind, wobei die Anlenkungsstellen an den Wandmembranen so gewählt sind, daß die zu den Endabschnitten verlaufenden Membranteile der Innen- und der Außenwandmembran und die starren Zwischenstücke im gespannten Zustand - im Querschnitt-gesehen - ein gleichsehenkeliges Dreieck ausbilden, während die Zwischenwandmembran entlang der Höhenlinie des gleichschenkeligen Dreiecks durchgehend eben verläuft. Somit stellen sich die zwischen den Wandmembranen angeordneten Zwischenstücke beim Spannen des Dreiwandmembran-Wandelements so ein, daß alle drei Wandmembranen gleichmäßig voneinander beabstandet sind, sodaß sich zwei voneinander getrennte, benachbarte Lufthohlräume ausbilden, die eine noch höhere Wärmedämmung als das Zweiwandmembran-Wandelement ermöglichen.

Für den militärischen Einsatz können die Wandmembranen aus einem Material hergestellt sein, das gegen Kampfgase o.ä. dicht ist.

Weiters kann vorgesehen sein, daß die Zwischenwandmembran mit Aluminium oder einem anderen geeigneten Material beschichtet ist, um eine Wärmereflexion und/oder eventuell auch eine Abschirmung gegen elektromagnetische Strahlung zu erreichen. Die übrigen Wandmembranen können ebenfalls mit einer derartigen Beschichtung versehen sein.

Die Wandmembranen können ferner so ausgeprägt sein, daß eine Lichtdurchlässigkeit unterbunden wird.

Um eine einfache Beseitigung von Verunreinigungen zu ermöglichen, kann die Innenwandmembran aus einem leicht zu reinigenden Material hergestellt sein.

Das zwischen den zumindest zwei Wandmemembranen angeordnete starre Abstandselement kann beim Transport hinderlich sein, weshalb das zumindest eine starre Abstandselement entlang seiner Länge einmal oder mehrere Male geteilt sein kann, sodaß ein Zusammenlegen des Wandelements ermöglicht wird.

Weiters betrifft die Erfindung eine Zelt- oder Hallenkonstruktion unter Verwendung zumindest eines Wandelements mit zumindest einem starren Abstandselement.

Aufgabe ist es dabei, eine Zelt- oder Hallenkonstruktion zu schaffen, welche mit einfachen Mitteln auf und abgebaut werden kann, und die sehr gute thermische und Dichtungs-Eigenschaften aufweist.

Erfindungsgemäß wird dies dadurch erreicht, daß das zumindest eine-starre Abstandselement von den Einspannelementen separiert angeordnet und an gegenüberliegenden Innenseiten der zumindest zwei Wandmembranen gelenkig mit diesen verbunden ist, sodaß sich das Abstandselement im gespannten Zustand der zumindest zwei Wandmembranen durch die auf diese ausgeübte Spannung so einstellt, daß die zumindest zwei Wandmembranen voneinander beabstandet gehalten sind, und daß das zumindest eine Wandelement einen tunnelförmigen -und-einem-die-Seitenwände-.. verbindenden Dachwandteil ausbildet.

Auf diese Weise ist der gesamte Zelt oder Hallenquerschnitt mittels zumindest zweier durchgehend verlaufender Wandmembran-Bahnen aufgebaut, welche eine hohe Wärmedämmung und einen hohen Wärmeübergangswiderstand ermöglichen. Je nach Größe der aufzubauenden Zelt- oder Hallenkonstruktion kann eine beliebige Anzahl an solchen tunnelförmigen Querschnitten aneinandergereiht werden.

Gemäß einer weiteren Ausführungsform der Erfindung können die Profilstäbe zum Einspannen der Wandmembranen entsprechend dem gewählten Tunnelquerschnitt entlang einer mehrfach geknickten Linie beginnend an einem ersten Fußpunkt und an einem von diesem beabstandeten zweiten Fußpunkt endend verlaufen, und entlang des Verlaufs der Profilstäbe können zwei Wandmembranen mit Abstandselementen eingespannt sein, sodaß zwischen den zwei Wandmembranen der Hohlraum ausgebildet ist.

-Eine andere Weiterbildung der Erfindung kann darin bestehen, daß an den Knickstellen des Tunnelquerschnitts die innenseitig gelegen der zwei Wandmembranen durch Ausnehmen eines linsenartigen Ausschnitts in ihrer Längenausdehnung verkürzt ist, und daß ein Klettverschluß vorgesehen ist, durch den die Ausschnittränder verbindbar sind oder miteinander verschweißt sind. Dadurch wird ein Ausbauchen der zumindest zwei Wandmembranen an den Stellen, an denen sich einen Richtungsänderung im Verlauf der zumindest ; zwei Wandmembranen ergibt, verhindert.

Es kann aber auch vorgesehen sein, daß die innenseitige Wandmembran zwei oder mehrere Male unterteilt ist, um ein leichteres Einziehen in ein Kederprofil zu gestatten.

Eine weitere Ausführungsform der Erfindung kann darin bestehen, daß entlang der Seitenwandteile eine weitere Außenwandmembran zwischen den Profilen gespannt ist, die einen Hinterlüftungszwischenraum zwischen der weiteren Außenwandmembran und den zwei Wandmembranen ausbildet. Im Gegensatz zu dem Lufthohlraum, der zwischen den zwei Wandmembranen des erfindungsgemäßen Wandelements vorhanden ist und der Wärmedämmung dient, ist der solcherart gebildete Hinterlüftungszwischenraum für den Durchzug von Luft gedacht, um die von außen durch die Außenwandmembran eindringende Strahlungswärme abführen zu können.

Schließlich kann eine weitere Variante der Erfindung darin bestehen, daß zum Dachwandteil beabstandet eine Dachaußenwandmembran gespannt ist, die einen hinterlüfteten Kaltdach-Zwischenraum zwischen dem Dachwandteil und der Dachaußenwandmembran ausbildet. Der Kaltdach-Zwischenraum ist ebenso dazu gedacht, Strahlungswärme durch Konvektionsbewegung der im Kaltdach-Zwischenraum vorhandenen Luft abzuführen und ein Erwärmen des Zeit- oder Halleninneren zu vermeiden.

Nachfolgend wird die Erfindung anhand der in den beigeschlossenen Zeichnungen dargestellten Ausführungsformen eingehend erläutert. Es zeigt dabei
Fig. 1 einen schematischen Querschnitt durch eine Ausführungsform des erfindungsgemäßen Membran-Wandelements in aufgespanntem Zustand;
Fig. 2 einen schematischen Querschnitt des Wandelements gemäß Fig.1 im nicht aufgespannten Zustand;
Fig. 3 einen schematischen Querschnitt durch eine weitere Ausführungsform des erfindungsgemäßen Wandelements in aufgespanntem Zustand;
Fig. 4 einen schematischen Schnitt durch ein Abstandselement für verschiedene Ausführungsformen des erfindungsgemäßen Wandelements;
Fig.5 und 6 eine Seiten- und eine Draufsicht auf eine Spannvorrichtung, welche in den in Fig. 9 und 11 dargestellten Ausführungsformen zur Anwendung gelangt;
Fig.7 eine Stirnansicht eines Teils einer Ausführungsform des erfindungsgemäßen Wandelements mit einem Profilstab zur Einspannung von Wandmembranen;
Fig.8 ein Detail einer weiteren Ausführungsform eines Profilstabes zur Einspannung von Wandmembranen;
Fig.9 einen Querschnitt durch eine Ausführungsform der erfindungsgemäßen Zelt- und Hallenkonstruktion;
Fig.10 eine Seitenansicht einer weiteren Ausführungsform des erfindungsgemäßen Wandelements und
Fig.11 eine Schrägrißansicht einer weiteren Ausführungsform des erfindungsgemäßen Wandelements.

Fig. 1 zeigt ein Membran-Wandelement für die Errichtung einer Zelt- oder Hallenkonstruktion mit zwei Wandmembranen 1A, 1B, die an ihren zwei gegenüberliegenden Endbereichen in Einspannelementen 5 festgelegt sind.

Die zwei Wandmembranen 1A, 1B sind an ihren gegenüberliegenden Endabschnitten 40 jeweils zusammengefügt und können z.B. aus Zeltleinwand oder einem anderen geeigneten Stoff, z.B. einem Kunststoff gebildet sein. Im eingespannten Zustand sind die zwei Wandmembranen 1A, 1B erfindungsgemäß durch zwei starre bzw. wenig elastische Abstandselemente 2 so voneinander beabstandet, daß sich zwischen diesen ein Hohlraum 6 ausbildet.

In Fig.4 ist eine vergrößerte Ansicht des Abstandselements 2 gezeigt, das ein starres, stabförmiges Zwischenstück 3 aufweist, an dessen Längsseiten flexible Streifen 4 angeformt sind, die innerhalb des Wandelements in Fig.1 mit den gegenüberliegenden Innenseiten der zwei Wandmembranen 1A, 1B verbunden sind, sodaß die Längsseiten des starren Zwischenstücks 3 gelenkig mit den Wandmembranen 1A, 1 B verbunden sind.

Die flexiblen Streifen können beispielsweise aus demselben Material wie die Wandmembranen 1A, 1 B oder einem anderen geeigneten Material gebildet sein.

In der in Fig.1 gezeigten Ausführungsform sind die Anlenkungsstellen an den Wandmembranen 1A, 1 B jeweils gleich weit von den Rändern der Endabschnitte der Wandmembranen 1A, 1 B beabstandet, wodurch das starre Zwischenstück 3 und die zu den Endabschnitten verlaufenden Membranteile im gespannten Zustand - im Querschnitt gesehen - ein gleichschenkeliges Dreieck ausbilden. Im Rahmen der Erfindung ist auch eine andere Art der Anordnung der Abstandselemente 2 möglich, welche im gespannten Zustand eine Beabstandung der Wandmembranen 1A, 1 B ergibt.

Weiters können bei großen Abständen zwischen den Einspannelementen 5 auch mehrere über die Wandelementbreite verteilte Abstandselemente 2 ausgebildet sein, die durchgehend oder unterbrochen ausgebildet sein können, um die konstante Beabstandung zwischen den Wandmembranen 1A, 1B über die gesamte Wandelementbreite aufrechterhalten zu können.

Das erfindungsgemäße Wandelement ist in Fig.1 im eingespannten Zustand zwischen den beiden Einspannelementen 5 und in Fig.2 im nicht gespannten Zustand gezeigt. Wenn auf die Einspannelemente 5 in Richtung der Pfeile P Kraft ausgeübt wird, wird das erfindungsgemäße Wandelement gestreckt oder gespannt, indem die Streck-Kräfte auf die Wandmembranen 1A und 1B übertragen werden, welche aufgrund der Verbindung der Wandmembranen 1A, 1B mit den starren Zwischenstücken 3 so wirken, daß sich diese quer zu den Wandmembranen 1A und 1 B stellen und zu einer Trennung der Wandmembranen 1A, 1B führen. Damit entsteht ein mit Luft gefüllter, abgeschlossener Hohlraum 6 zwischen den Wandmembranen 1A und 1B, sofern diese entlang ihrer gesamten Berandung entsprechend dichtend miteinander verbunden sind. Dieser Hohlraum 6 bewirkt die gewünschte Isolationsschicht.

In Fig. 3 ist eine weitere Ausführungsform des erfindungsgemäßen Wandelements gezeigt, bei der insgesamt drei Wandmembranen, eine Innenwandmembran 1A, eine Außenwandmembran 1B und eine Zwischenwandmembran 1C mit Hohlräumen 6 aufgespannt sind, woraus sich eine noch bessere Wärmeisolation ergibt.

An den Längsseiten der starren Zwischenstücke 3 sind dabei jeweils flexible Streifen 4 angeformt, die mit den gegenüberliegenden Innenseiten der Innenwandmembran und der Zwischenwandmembran 1A, 1C sowie mit der Zwischenwandmembran und der Außenwandmembran 1C, 1B verbunden sind, sodaß die Längsseiten der insgesamt vier starren Zwischenstücke 3 gelenkig mit den Wandmembranen 1A, 1B, 1C verbunden sind, wobei die Anlenkungsstellen an den Wandmembranen 1A, 1B, 1C so gewählt sind, daß die zu den Endabschnitten verlaufenden Membranteile der Innen- und der Außenwandmembran 1A, 1B und die starren Zwischenstücke 3 im gespannten Zustand - im Querschnitt gesehen - ein gleichschenkeliges Dreieck ausbilden, während die Zwischenwandmembran 1C entlang der Höhenlinie des gleichschenkeligen Dreiecks durchgehend eben verläuft.

Die vorzugsweise stabförmigen Zwischenstücke 3 sind aus einem geeigneten steifen oder halbsteifen Material gebildet, das dafür sorgt, daß der gewünschte Abstand zwischen den Wandmembranen 1A, 1B, 1C entsteht und aufrecht erhalten wird, wenn das erfindungsgemäße Wandelement aufgespannt bzw. gespannt gehalten wird. Eine Einschränkung hinsichtlich Form oder Material der Zwischenstücke 3 besteht nicht, solange sie ihre Funktion im Rahmen der Erfindung erfüllen.

Die angewandten Membranwand- oder Leinwandtypen sind vom Prinzip der Erfindung unabhängig. Notwendig ist lediglich, daß sie sich verbinden lassen, beispielsweise durch Kleben, Schweißen oder ähnliche Techniken. Ein Beispiel für eine Membranwand, die sich für die Erfindung eignet, ist eine Ausführungsform, bei der die Außenwandmembran 1B durch Polyurethan gebildet ist, das z.B. gegen Kampfgase oder Ähnliches abdichtet und bei der die Innenwandmembran 1A aus einem leicht zu reinigenden Material besteht, wohingegen die Zwischenwandmembran 1C zwecks Wärmereflexion aluminiumbeschichtet ist.

Es kann auch eine geeignete Beschichtung angewendet werden, die in adäquater Form ausreichend gegen elektromagnetische Strahlung schützt, sodaß die mit dem erfindungsgemäßen Wandelement gebildete Zelt- oder Hallenkonstruktion wie ein Farraday'scher Käfig wirkt.

Die Wandmembranen können vollständig abgedichtet entlang aller Kanten zusammengefügt sein, in diesem Fall müssen jedoch geeignete Ventilationsvorrichtungen angebracht werden, damit Luft eindringen und den Hohlraum oder die Hohlräume füllen kann, wenn das erfindungsgemäße Wandelement aufgespannt wird.

Obwohl nur Wandelemente gezeigt werden, die jeweils zwei und drei Wandmembranen umfassen, können natürlich mehrere Membranschichten mit den dazugehörigen Abstandselementen verwendet werden, ohne den Rahmen der Erfindung zu verlassen. Es können auch mehr als zwei Abstandselemente zwischen den Wandmembranen angebracht werden, falls dies erwünscht oder aus Stabilitätsgründen für notwendig erachtet wird.

Erfindungsgemäß konstruierte Hallen- oder Zeltkonstruktionen können auch beheizt oder eventuell mit einer Kühlanlage ausgestattet zur Anwendung kommen.

Um eine gleichmäßige Einspannung der Wandmembranen zu gewährleisten sind in der Ausführungsform gemäß Fig.7 und 11 die Einspannelemente durch Profilstäbe 55, z.B. aus Aluminium gebildet und es ist an den zusammengefügten Endabschnitten 40 randseitig eine Kederschnur 36 vorgesehen. Die Einspannung kann aber im Rahmen der Erfindung auch ohne eine solche Kederschnur vorgenommen werden.

Zusätzlich zu der aus den Wandmembranen 1A, 1B gebildeten erfindungsgemäßen Doppelmembran ist eine herkömmliche Wandmembran 79 von den Profilstäben 55 zur Ausbildung eines erfindungsgemäßen Wandelements eingespannt.

Die Profilstäbe 55 weisen hinterschnittene Längskanäle 30 auf, in welche die Kederschnüre 36, 48 der zusammengefügten Wandmembranen 1A, 1B sowie der Wandmembran 79 eingezogen sind (Fig.7).

Zwischen den Profilstäben 55 ist eine Spannvorrichtung 15, die in Fig.5 und 6 im Detail dargestellt ist, mit Spannstäben 25, 26 vorgesehen, über welche die in den Profilstäben 55 festgelegten Wandmembranen 1A, 1B sowie 79 auseinandergespannt sind.

Die Spannvorrichtung 15 ist über eine Kniehebelvorrichtung 75 betätigbar, deren Antriebsspindel 16 zur Betätigung durch Gelenke 9, 10, 11 gelagerte Kniehebel 17,18 quer zur Längsachse der Spannstäbe 25, 26 orientiert ist. Über ein Betätigungselement 12 kann die Antriebsspindel 16 gedreht und damit eine Bewegung von Verschiebungselementen 38, 39 bewirkt werden. Die Spannstäbe 25, 26 weisen ein Hohlprofil auf, mit dem sie an einem Ende auf Führungen 13 der Kniehebelvorrichtung 75 aufgeschoben sind und können zum Spannen der Wandmembranen durch die von den Kniehebeln 17, 18 betätigten Verschiebeelemente 38, 39 entsprechend auseinander bewegt werden.

An das andere Ende der Spannstäbe 25, 26 ist jeweils ein Flanschstück 29 zur Fixierung an den Profilstäben 55 angebracht. In der Ausführungsform der Fig. 7 sind zu diesem Zweck Schrauben 49 mit ihren Köpfen in hinterschnittenen Schlitzen des Profilstabes 55 gehalten und das jeweilige Flanschstück 29 mittels Muttern gegen den Profilstab 55 verschraubt.

Im gespannten Zustand verlaufen die Längsseiten des starren Zwischenstücks 3 zwischen den zwei Wandmembranen 1A, 1B parallel zu den einander gegenüberliegenden Zusammenfügungslinien 90 der Wandmembranen 1A, 1B (Fig.11).

Bei sehr langen Profilstäben 55 kann das Einziehen der Kederschnur 36 sehr mühsam sein, weshalb in der Ausführungsform gemäß Fig. 8 die Profilstäbe 55' Längskanäle 31 aufweisen, in die die Kederschnüre 36 der zusammengefügten Wandmembranen 1A, 1B eingelegt und danach die Längskanäle 31 mittels entsprechend geformten Deckschienen 56 so verschlossen werden, daß die Kederschnüre 36 in den Profilstäben 55' fixiert sind. Die Deckschienen werden dabei mit Schrauben 57 fixiert, die in den Profilstäben 55' eingesetzten Muttern 58 eingeschraubt sind.

Im Ausführungsbeispiel gemäß Fig. 10 ist das zumindest eine starre Abstandselement 2 entlang seiner Länge einmal oder mehrere Male geteilt, sodaß ein Zusammenlegen des Wandelements ermöglicht wird. Dies kann auch für Wandelemente mit drei oder mehreren parallelen Wandmembranen vorgesehen sein.

Fig.9 zeigt eine Ausführungsform einer Zelt- oder Hallenkonstruktion, die unter Verwendung eines erfindungsgemäßen Wandelements aufgebaut ist, wobei erfindungsgemäß das Wandelement einen tunnelförmigen Querschnitt mit zwei Seitenwandteilen 80, 81 und einem die Seitenwände verbindenden Dachwandteil 90 ausbildet. Die Form des Querschnitts kann entsprechend den Anforderungen abgeändert werden, durch Aneinanderreihung mehrerer Wandelemente des in Fig.9 gezeigten Typs zu einer Zelt- oder Wandkonstruktion ist eine beliebige Längserstreckung derselben möglich. An den Enden können ebenfalls erfindungsgemäße Wandelemente angebracht werden.

Die Profilstäbe 55 (in Fig.9 nicht gezeigt) zum Einspannen der Wandmembranen 1A, 1B entsprechend dem gewählten Tunnelquerschnitt verlaufen entlang einer mehrfach geknickten Linie beginnend an einem ersten Fußpunkt 101 und an einem von diesem beabstandeten zweiten Fußpunkt 102 endend. Entlang des Verlaufs der Profilstäbe 55 sind die zwei Wandmembranen 1A, 1B mit Abstandselementen 2 (in Fig.9 nicht gezeigt) eingespannt, sodaß zwischen den zwei Wandmembranen 1A, 1B der Hohlraum 6 (in Fig. 9 nicht gezeigt) ausgebildet ist. Das gesamte Tunnelprofil ist somit mit der Doppelmembran 1A, 1B ausgekleidet.

An den Knickstellen des Tunnelquerschnitts sind die innenseitig gelegenen der zwei Wandmembranen 1A, 1B durch Ausnehmen eines nicht dargestellten linsenartigen Ausschnitts in ihrer Längenausdehnung verkürzt und die Ausschnittränder können durch einen Klettverschluß 130 verbunden werden oder miteinander verschweißt sein. Weiters kann die innenseitige Wandmembran z.B. zwei oder mehrfach unterteilt sein, z.B. in zwei Seitenwandteile und einen Deckwandteil, um das Einziehen in das Kederprofil zu erleichtern.

Entlang der Seitenwandteile 80, 81 ist eine weitere Außenwandmembran 79 zwischen den Profilen 55 gespannt, die einen Hinterlüftungszwischenraum 95 zwischen der weiteren Außenwandmembran 79 und den zwei Wandmembranen 1A, 1B ausbildet. Im Hinterlüftungszwischenraum 95 kann Luft frei zirkulieren, um Strahlungswärme z.B. durch direkte Sonneneinstrahlung, die durch die Außenwandmembran 79 hindurchgelangt, abzuführen.

Zum Dachwandteil 30 beabstandet ist eine Dachaußenwandmembran 99 gespannt, die einen hinterlüfteten Kaltdach-Zwischenraum 120 zwischen dem Dachwandteil 90 und der Dachaußenwandmembran 99 ausbildet. Auch hier dient der Kaltdach-Zwischenraum der Kühlung bei sommerlichen Temperaturen, um bei direkter Sonneneinstrahlung die Temperatur innerhalb der Zeltkonstruktion nicht zu hoch werden zu lassen.

Die in Fig.9 gezeigten Spannvorrichtungen 15 spannen die Wandmembranen 1A, 1 B und 79 sowie die Dachaußenwandmembran auf.

## Patentansprüche

1. Membran-Wandelement für die Errichtung einer Zelt- oder Hallenkonstruktion, mit zumindest zwei Wandmembranen (1A, 1B, 1C) und Einspannelementen (5), wobei die zumindest zwei Wandmembranen (1A, 1B, 1C) an gegenüberliegenden Endabschnitten mittels der Einspannelemente (5) spannbar und durch zumindest ein starres Abstandselement (2) so voneinander beabstandbar sind, daß sich zwischen den zumindest zwei Wandmembranen (1A, 1B, 1C) ein Hohlraum (6) ausbildet, **dadurch gekennzeichnet, daß** das zumindest eine starre Abstandselement (2) von den Einspannelementen (5) separiert angeordnet und an gegenüberliegenden Innenseiten der zumindest zwei Wandmembranen (1A, 1B, 1C) gelenkig mit diesen verbunden ist, sodaß sich das Abstandselement (2) im gespannten Zustand der zumindest zwei Wandmembranen (1A, 1B, 1C) durch die auf diese ausgeübte Spannung so einstellt, daß die zumindest zwei Wandmembranen (1A, 1B, 1C) voneinander beabstandet gehalten sind.

2. Membran-Wandelement nach Anspruch 1, **dadurch gekennzeichnet, daß** die zumindest zwei Wandmembranen (1A, 1 B, 1C) aus Zeltleinwand gebildet sind.

3. Membran-Wandelement nach Anspruch 1 oder 2, **dadurch gekennzeichnet, daß** die zumindest zwei Wandmembranen (1A, 1B, 1C) an zwei gegenüberliegenden Endabschnitten in den Einspannelementen (5) festgelegt sind.

4. Membran-Wandelement nach Anspruch 1, 2 oder 3, **dadurch gekennzeichnet, daß** die Einspannelemente (5) durch Profilstäbe (55, 55') gebildet sind.

5. Membran-Wandelement nach einem der vorhergehenden Ansprüche, **dadurch gekennzeichnet, daß** die zumindest zwei Wandmembranen (1A. 1B) an gegenüberliegenden Endabschnitten (40) jeweils zusammengefügt sind.

6. Membran-Wandelement nach Anspruch 4 und 5. **dadurch gekennzeichnet, daß** an den zusammengefügten Endabschnitten (40) randseitig eine Kederschnur (36) vorgesehen ist.

7. Membran-Wandelement nach Anspruch 4 und 6, **dadurch gekennzeichnet, daß** die Profilstäbe (5) hinterschnittene Längskanäle (30) aufweisen, in welche die Kederschnüre (36) der zusammengefügten Wandmembranen (1A, 1 B) einziehbar sind.

8. Membran-Wandelement nach Anspruch 4 und 6, **dadurch gekennzeichnet, daß** die Profilstäbe (55') Deckschienen (56) und Längskanäle (31), in die die Kederschnüre (36) der zusammengefügten Wandmembranen (1A, 1B, 1C) einlegbar sind, aufweisen, und daß die Längskanäle (31) mittels der Deckschienen (56) so verschließbar sind, daß die Kederschnüre (36) in den Profilstäben (55') fixiert sind.

9. Membran-Wandelement nach einem der Ansprüche 3 bis 8, **dadurch gekennzeichnet, daß** zwischen den Profilstäben (55) eine Spannvorrichtung (15) mit Spannstäben (25, 26) vorgesehen sind, über welche die in den Profilstäben (55) festgelegten Wandmembranen (1A, 1 B) auseinanderspannbar sind.

10. Membran-Wandelement nach Anspruch 9, **dadurch gekennzeichnet, daß** die Spannvorrichtung über eine Kniehebelvorrichtung (75) betätigbar ist, deren Antriebsspindel (16) zur Betätigung zweier Kniehebel (17,18) quer zur Längsachse der Spannstäbe (25, 26) orientiert ist.

11. Membran-Wandelement nach Anspruch 10, **dadurch gekennzeichnet, daß** die Spannstäbe (25, 26) ein Hohlprofil aufweisen, mit dem sie an einem Ende auf Profilenden der Kniehebelvorrichtung (75) aufschiebbar sind, sodaß die Spannstäbe (25, 26) über durch die Kniehebel (17, 18) betätigte Verschiebeelemente (38, 39) bewegbar sind, und daß an das andere Ende der Spannstäbe (25, 26) ein Flanschstück (29) zur Fixierung an den Profilstäben (55) angebracht ist.

12. Membran-Wandelement nach einem der Ansprüche 5 bis 11, **dadurch gekennzeichnet, daß** die Längsseiten des zumindest einen starren Abstandselements (2) zwischen den zumindest zwei Wandmembranen (1A, 1B) parallel zu den einander gegenüberliegenden Zusammenfügungslinien (90) der Wandmembranen (1A, 1 B) verlaufen.

13. Membran-Wandelement nach Anspruch 12, **dadurch gekennzeichnet, daß** das zumindest eine starre Abstandselement (2) ein starres Zwischenstück (3) aufweist, an dessen Längsseiten flexible Streifen (4) angeformt sind, die mit den gegenüberliegenden Innenseiten der zumindest zwei Wandmembranen (1A, 1B) verbunden sind, sodaß die Längsseiten des zumindest einen starren Zwischenstücks (3) gelenkig mit den Wandmembranen (1A, 1B) verbunden sind, wobei die Anlenkungsstellen an den Wandmembranen (1A, 1 B) jeweils gleich weit von den Rändern der Endabschnitte der Wandmembranen (1A, 1 B) beabstandet sind, und wobei das starre Zwischenstück (3) und die zu den Endabschnitten verlaufenden Membranteile im gespannten Zustand - im Querschnitt gesehen - ein gleichschenkeliges Dreieck ausbilden.

14. Membran-Wandelement nach einem der vorhergehenden Ansprüche, **dadurch gekennzeichnet, daß** das zumindest eine starre Zwischenstück (3) eine vorbestimmbare Steifigkeit aufweist, um die Trennung der voneinander beabstandeten Wandmembranen (1A, 1 B, 1 C) zu erzielen, wenn die Wandmembranen (1A, 1B, 1C) eingespannt sind.

15. Membran-Wandelement nach Anspruch 13 oder Ansprüchen 13 und 14, **dadurch gekennzeichnet, daß** die flexiblen Streifen (4) sich in entgegengesetzten Richtungen von den Längsseiten des starren Zwischenstücks (3) wegerstrecken.

16. Membran-Wandelement nach einem der vorhergehenden Ansprüche, **dadurch gekennzeichnet, daß** zwei Wandmembranen (1A, 1 B) ausgebildet sind, die im gespannten Zustand durch zwei Abstandselemente (2) voneinander beabstandet gehalten werden.

17. Membran-Wandelement nach einem der vorhergehenden Ansprüche, **dadurch gekennzeichnet, daß** die Wandmembranen (1A, 1B, 1C) in abgedichteter Form in den Teilen, die entlang sämtlicher Membranendbereichen laufen, miteinander verbunden sind, und daß Lüftungsvorrichtungen vorhanden sind, damit Luft in die Hohlräume (6) eindringen kann, wenn das Wandelement aufgespannt wird.

18. Membran-Wandelement nach einem der vorhergehenden Ansprüche 1 bis 15, **dadurch gekennzeichnet, daß** eine Innenwandmembran (1A) und eine Außenwandmembran (1 B) vorgesehen sind, zwischen denen eine Zwischenwandmembran (1C) verläuft, wobei die Innenwandmembran (1A), die Zwischenwandmembran (1C) und die Außenwandmembran (1B) im eingespannten Zustand durch zumindest zwei starre Abstandselemente (2) so voneinander beabstandet sind, daß sich zwischen diesen Hohlräume (6) ausbilden.

19. Membran-Wandelement nach Anspruch 13 und 18, **dadurch gekennzeichnet, daß** die starren Abstandselemente (2) starre Zwischenstücke (3) aufweisen, an deren Längsseiten flexible Streifen (4) angeformt sind, die mit den gegenüberliegenden Innenseiten der Innenwandmembran und der Zwischenwandmembran (1A, 1C) sowie der Zwischenwandmembran und der Außenwandmembran (1C, 1B) verbunden sind, sodaß die Längsseiten der starren Zwischenstücke (3) gelenkig mit den Wandmembranen (1A, 1B, 1 C) verbunden sind, wobei die Anlenkungsstellen an den Wandmembranen (1A, 1B, 1C) so gewählt sind, daß die zu den Endabschnitten verlaufenden Membranteile der Innen- und der Außenwandmembran (1A, 1 B) und die starren Zwischenstücke (3) im gespannten Zustand - im Querschnitt gesehen - ein gleichschenkeliges Dreieck ausbilden, während die Zwischenwandmembran (1C) entlang der Höhenlinie des gleichschenkeligen Dreiecks durchgehend eben verläuft.

20. Membran-Wandelement nach einem der vorhergehenden Ansprüche, **dadurch gekennzeichnet, daß** die Wandmembranen aus einem Material hergestellt sind, das gegen Kampfgase dicht ist.

21. Membran-Wandelement nach Anspruch 18, 19 oder 20, **dadurch gekennzeichnet, daß** die Zwischenwandmembran (1C) mit Aluminium oder einem anderen geeigneten Material beschichtet ist, um eine Wärmereflexion und/oder eventuell auch eine Abschirmung gegen elektromagnetische Strahlung zu erreichen.

22. Membran-Wandelement nach einem der Ansprüche 18 bis 22, **dadurch gekennzeichnet, daß** die Innenwandmembran (1A) aus einem leicht zu reinigenden Material hergestellt ist.

23. Membran-Wandelement nach einem der vorhergehenden Ansprüche, **dadurch gekennzeichnet, daß** das zumindest eine starre Abstandselement (2) entlang seiner Länge einmal oder mehrere Male geteilt ist, sodaß ein Zusammenlegen des Wandelements ermöglicht wird.

24. Zelt- oder Hallenkonstruktion unter Verwendung zumindest eines Membran-Wandetements nach einem der Ansprüche 1 bis 23, **dadurch gekennzeichnet,**
- **daß** das zumindest eine starre Abstandselement (2) von den Einspannelementen (5) separiert angeordnet und an gegenüberliegenden Innenseiten der zumindest zwei Wandmembranen (1A, 1B, 1C) gelenkig mit diesen verbunden ist, sodaß sich das Abstandselement (2) im gespannten Zustand der zumindest zwei Wandmembranen (1A, 1B, 1C) durch die auf diese ausgeübte Spannung so einstellt, daß die zumindest zwei Wandmembranen (1A, 1 B, 1 C) voneinander beabstandet gehalten sind.
- und **daß** das zumindest eine Wandelement einen tunnelförmigen Querschnitt mit zwei Seitenwandteilen (80, 81) und einem die Seitenwände verbindenden Dachwandteil (90) ausbildet.

25. Zelt- oder Hallenkonstruktion nach Anspruch 24 und einem der Ansprüche 4 bis 23 **dadurch gekennzeichnet, daß** die Profilstäbe (55) zum Einspannen von Wandmembranen (1A, 1B) entsprechend dem gewählten Tunnelquerschnitt entlang einer mehrfach geknickten Linie beginnend an einem ersten Fußpunkt (101) und an einem von diesem beabstandeten zweiten Fußpunkt (102) endend verlaufen, und daß entlang des Verlaufs der Profilstäbe (55) zwei Wandmembranen (1A, 18) mit Abstandselementen (2) eingespannt sind, sodaß zwischen den zwei Wandmembranen der Hohlraum (6) ausgebildet ist.

26. Zelt- oder Hallenkonstruktion nach Anspruch 25, **dadurch gekennzeichnet, daß** an den Knickstellen des Tunnelquerschnitts die innenseitig gelegene der zwei Wandmembranen (1A, 1B) durch Ausnehmen eines linsenartigen Ausschnitts in ihrer Längenausdehnung verkürzt ist und ein Klettverschluß (130) vorgesehen ist, durch welchen die Ausschnittränder verbindbar sind.

27. Zelt- oder Hallenkonstruktion nach Anspruch 25 oder 26, **dadurch gekennzeichnet, daß** entlang der Seitenwandteile (80, 81) eine weitere Außenwandmembran (79) zwischen den Profilen (55) gespannt ist, die einen Hintertüftungszwischenraum (95) zwischen der weiteren Außenwandmembran (79) und den zwei Wandmembranen (1A, 1B) ausbildet.

28. Zelt- oder Hallenkonstruktion nach Anspruch 27, **dadurch gekennzeichnet, daß** zum Dachwandteil (30) beabstandet eine Dachaußenwandmembran (99) gespannt ist, die einen hinterlüfteten Kaltdach-Zwischenraum (120) zwischen dem Dachwandteil (30) und der Dachaußenwandmembran (99) ausbildet.

## Claims

1. A membrane wall element for erecting a tent or hall construction, having at least two wall membranes (1A, 1B, 1C) and clamping devices (5), said at least two wall membranes (1A, 1B, 1C) being stretchable at opposite end using said clamping devices (5) and being spaced apart from one another by at least one rigid spacer element (2) as to form a cavity (6) between said at least two wall membranes (1A, 1 B, 1 C), **characterised in that** said at least one rigid spacer element (2) is disposed separately from said clamping devices (5) and is connected articulately to said at least two wall membranes (1A, 1B, 1C) at their inside faces that face each other, so that by means of the tension applied to said at least two wall membranes (1A, 1B, 1 C) when they are stretched said spacer element (2) is adjusted to hold said at least two wall membranes (1A, 1B, 1C) spaced apart from one another.

2. The membrane wall element according to claim 1, **characterised in that** said at least two wall membranes (1A, 1B, 1 C) are made of tent canvas.

3. The membrane wall element according to claim 1 or claim 2, **characterised in that** said at least two wall membranes (1A, 1B, 1 C) are secured within said clamping devices (5) at two opposite end sections.

4. The membrane wall element according to claim 1, 2 or 3, **characterised in that** said clamping devices (5) are formed by section bars (55, 55').

5. The membrane wall element according to any one of the preceding claims, **characterised in that** said at least two wall membranes (1A, 1B) are joined to each other at respective opposite end sections (40).

6. The membrane wall element according to claim 4 and claim 5, **characterised in that** a keder rope (36) is provided on the edge side at said joined end sections (40).

7. The membrane wall element according to claim 4 and claim 6, **characterised in that** said section bars (55, 55') have undercut longitudinal channels (30) into which said keder ropes (36) of said joined wall membranes (1A, 1B) are pullable.

8. The membrane wall element according to claim 4 and 6, **characterised in that** the section bars (55') have cover strips (56) and longitudinal channels (31) into which said keder ropes (36) of said joined wall membranes (1A, 1B, 1C) are placeable, and **in that** said longitudinal channels (31) are sealable by said cover strips (56) so that said keder ropes (36) are secured within said section bars (55').

9. The membrane wall element according to any one of claims 3 to 8, **characterised in that** a stretching device (15) having stretcher rods (25, 26) is provided between said section bars (55) via which said wall membranes (1A, 1B) secured within said section bars (55) can be stretched apart.

10. The membrane wall element according to claim 9, **characterised in that** said stretching device is actuatable via a toggle lever device (75) whose drive spindle (16) for actuating two toggle levers (17, 18) is oriented transversally to the longitudinal axis of said stretcher rods (25, 26).

11. The membrane wall element according to claim 10, **characterised in that** said stretcher rods (25, 26) have hollow sections by which they are slidable at one of their ends over profile ends of said toggle lever device (75) so that said stretcher rods (25, 26) are movable via toggle-lever (17, 18) actuated displacement elements (38, 39), and **in that** at the other end of each stretcher rod (25, 26) a flange piece (29) for securing to said section bars (55) is attached.

12. The membrane wall element according to any one of claims 5 to 11, **characterised in that** the longitudinal sides of said at least one rigid spacer element (2) extend between said at least two wall membranes (1A, 1B) in parallel with the joining lines (90), that face each other, of said wall membranes (1A, 1 B).

13. The membrane wall element according to claim 12, **characterised in that** said at least one rigid spacer element (2) has a rigid connecting piece (3) with flexible strips (4) formed onto its longitudinal sides which are connected to the inside faces, that face each other, of said at least two wall membranes (1A, 1 B), so that the longitudinal sides of said at least one rigid connecting piece (3) are articulately connected to said wall membranes (1A, 1B), with the pivot points on said wall membranes (1A, 1 B) all being spaced equally from the edges of the end sections of said wall membranes (1A, 18), and with the rigid connecting piece (3) and the membrane portions that extend to said end sections forming an isosceles triangle in their stretched state when viewed in cross-section.

14. The membrane wall element according to any one of the preceding claims, **characterised in that** said at least one rigid connecting piece (3) has a predeterminable stiffness to achieve the separation of the spaced-apart wall membranes (1A, 1B, 1C) when said wall membranes (1A, 1B, 1C) are fixed.

15. The membrane wall element according to claim 13 or claim 13 and claim 14, **characterised in that** said flexible strips (4) extend away from the longitudinal sides of said rigid connecting piece (3) in opposing directions.

16. The membrane wall element according to any one of the preceding claims, **characterised in that** two wall membranes (1A, 1B) are formed which in their stretched states are held spaced apart from one another by means of two spacer elements (2).

17. The membrane wall element according to any one of the preceding claims, **characterised in that** said wall membranes (1A, 1B, 1C) are connected in a sealed manner with each other at those parts that extend along all membrane end regions, and **in that** venting devices are provided to allow air to enter said cavities (6) when the wall element is being put up.

18. The membrane wall element according to any one of the preceding claims 1 to 15, **characterised in that** an inner wall membrane (1A) and an outer wall membrane (1B) are provided with an intermediate wall membrane (1 C) extending in between, said inner wall membrane (1A), said intermediate wall membrane (1C) and said outer wall membrane (1B) being spaced apart in their stretched states by at least two rigid spacer elements (2) in such a way that cavities (6) are formed between them.

19. The membrane wall element according to claim 13 and claim 18, **characterised in that** said rigid spacer elements (2) have rigid connecting pieces (3) with flexible strips (4) formed onto their longitudinal sides that are connected to the inside faces, that face each other, of said inner wall membrane and said intermediate wall membrane (1A, 1C) as well as of said intermediate wall membrane and said outer wall membrane (1C, 1B), so that the longitudinal sides of said rigid connecting pieces (3) are articulately connected to said wall membranes (1A, 1B, 1C), with the pivot points on said wall membranes (1A, 1B, 1C) being chosen in such a way that the membrane portions of the inner and outer wall membranes (1A, 1B) that extend to the end sections and said rigid connecting pieces (3) form an isosceles triangle in their stretched state when viewed in cross-section, while said intermediate wall membrane (1C) extends continuously planarly along the height line of said isosceles triangle.

20. The membrane wall element according to any one of the preceding claims, **characterised in that** the wall membranes are made of a material which is tight against war gases.

21. The membrane wall element according to claim 18, 19 or 20, **characterised in that** the intermediate wall membrane (1C) is coated with aluminium or another suitable material in order to achieve heat reflection and/or possibly also shielding against electromagnetic radiation.

22. The membrane wall element according to any one of the claims 18 to 21, **characterised in that** the inner wall membrane (1A) is made of an easy-to-clean material.

23. The membrane wall element according to any one of the preceding claims, **characterised in that** said at least one rigid spacer element (2) is subdivided once or more times along its length to allow the folding of said wall element.

24. A tent or hall construction using at least one membrane wall element according to any one of the claims 1 to 23, **characterised:**
- **in that** said at least one rigid spacer element (2) is disposed separately from the clamping devices (5) and articulately connected to the inside faces, that face each other, of said at least two wall membranes (1A, 1B, 1C), so that by means of the tension applied to said at least two wall membranes (1A, 1B, 1C) when they are stretched said spacer element (2) is adjusted to hold said at least two wall membranes (1A, 1B, 1C) spaced apart from one another;
- and **in that** said at least one wall element forms a tunnel cross-section with two side-wall parts (80, 81) and one roof-wall part (90) connecting said side-wall parts.

25. The tent or hall construction according to claim 24 and any one of the claims 4 to 23, **characterised in that** said section bars (55) for fixing wall membranes (1A, 1B) extend according to the selected tunnel-shaped cross-section along a line bent several times, said line starting at a first base point (101) and ending at a second base point (102) spaced apart from the former, and **in that** along the course of said section bars (55), two wall membranes (1A, 1B) are fixed with spacer elements (2) in order to form said cavity (6) between said two wall membranes.

26. The tent or hall construction according to claim 25, **characterised in that** at the bending points of the tunnel cross-section, the inner one of said two wall membranes (1A, 1B) is shortened in its longitudinal expansion by having a cut-out lens-shaped opening and **in that** the edges of said opening are connectable with the aid of a Velcro-type fastening (130).

27. The tent or hall construction according to claim 25 or claim 26, **characterised in that** along said side-wall parts (80, 81) a further outer wall membrane (79) is stretched between the section bars (55), forming a rear ventilation space (95) between said further outer wall membrane (79) and said two wall membranes (1A, 1 B).

28. The tent or hall construction according to claim 27, **characterised in that** spaced apart from the roof-wall part (30), an outer roof-wall membrane (99) is stretched, forming a rear-ventilated air-insulation roof-space (120) between said roof-wall part (30) and said outer roof-wall membrane (99).

## Revendications

1. Élément de paroi de type membrane permettant l'érection d'une construction de type tente ou chapiteau avec au moins deux membranes de paroi (1A, 1 B, 1 C) et des dispositifs de fixation (5), lesdites au moins deux membranes de paroi (1A, 1B, 1C) pouvant être tendues à l'aide desdits dispositifs de fixation (5) à des sections finales opposées et étant écartées par au moins un élément d'écartement (2) rigide de sorte qu'une cavité (6) est formée entre lesdites au moins deux membranes de paroi (1A, 1B, 1C), **caractérisé en ce que** ledit au moins un élément d'écartement rigide (2) est disposé séparément desdits dispositifs de fixation (5) et articulé aux faces intérieures opposées desdites au moins deux membranes de paroi (1A, 1B, 1 C), de sorte que ledit élément d'écartement (2), par la tension appliquée auxdites au moins deux membranes de paroi à l'état tendu, est ajusté de manière que lesdites au moins deux membranes de paroi (1A, 1B, 1C) soient maintenues écartées l'une de l'autre.

2. Élément de paroi de type membrane selon la revendication 1, **caractérisé en ce que** lesdites aux moins deux membranes de paroi (1A, 1B, 1C) sont composées de toile de tente.

3. Élément de paroi de type membrane selon la revendication 1 ou 2, **caractérisé en ce que** lesdites aux moins deux membranes de paroi (1A, 1B, 1C) sont fixées dans lesdits dispositifs de fixation (5) à deux sections finales opposées.

4. Élément de paroi de type membrane selon la revendication 1, 2 ou 3, **caractérisé en ce que** lesdits dispositifs de fixation (5) sont formés de barres profilées (55, 55').

5. Élément de paroi de type membrane selon l'une des revendications précédentes, **caractérisé en ce que** lesdites au moins deux membranes de paroi (1A, 1 B) sont respectivement jointes par leurs sections finales (40) opposées.

6. Élément de paroi de type membrane selon les revendications 4 et 5, **caractérisé en ce qu'**un jonc (36) est prévu au bord des sections finales (40) jointes.

7. Élément de paroi de type membrane selon les revendications 4 et 6, **caractérisé en ce que** lesdites barres profilées (55, 55') comportent des passages longitudinaux (30) contre-dépouillés, dans lesquels lesdits joncs (36) desdites membranes de paroi (1A, 1B) jointes peuvent être retirées.

8. Élément de paroi de type membrane selon les revendications 4 et 6, **caractérisé en ce que** lesdites barres profilées (5) comportent des bandes de couverture (56) et lesdits passages longitudinaux (31), dans lesquels lesdits joncs (36) desdites membranes de paroi (1A, 1B, 1C) jointes peuvent être placés, et **en ce que** lesdits passages longitudinaux (31) peuvent être fermés à l'aide desdites bandes de couverture (56) de manière que lesdits joncs (36) soient fixés dans lesdites barres profilées (55').

9. Élément de paroi de type membrane selon l'une des revendications 3 à 8, **caractérisé en ce qu'**entre les barres profilées (55) un dispositif tendeur (15) avec des tendeurs (25, 26) est prévu, à l'aide desquelles les membranes de paroi (1A, 1 B) fixées dans lesdites barres profilées (55) peuvent être tendues.

10. Élément de paroi de type membrane selon la revendication 9, **caractérisé en ce que** ledit dispositif tendeur peut être actionné à l'aide d'un dispositif à genouillère (75), dont la bielle de commande (16) pour l'actionnement de deux genouillères (17, 18) est orientée en travers de l'axe longitudinal desdits tendeurs (25, 26).

11. Élément de paroi de type membrane selon la revendication 10, **caractérisé en ce que** lesdits tendeurs (25, 26) comportent des sections creuses avec lesquelles un de leurs bouts peut être glissé sur les bouts profilés dudit dispositif à genouillère (75) de sorte que lesdits tendeurs (25, 26) peuvent être bougés à l'aide d'éléments de déplacement (38, 39) actionnés par lesdites genouillères (17, 18), et **en ce qu'**une aile (29) pour la fixation auxdites barres profilées (55) est fixée à l'autre bout desdits tendeurs (25, 26).

12. Élément de paroi de type membrane selon l'une des revendications 5 à 11, **caractérisé en ce que** les côtés longitudinaux dudit au moins un élément d'écartement (2) rigide entre lesdites au moins deux membranes de paroi (1A, 1B) sont parallèles aux lignes de jonction (90) opposées des membranes de paroi (1A, 1 B).

13. Élément de paroi de type membrane selon la revendication 12, **caractérisé en ce que** ledit au moins un élément d'écartement (2) comporte une pièce intermédiaire (3) rigide avec des bandes flexibles (4), formées sur ses côtés longitudinaux, qui sont jointes aux faces intérieures opposées desdites au moins deux membranes de paroi (1A, 1B) de sorte que les côtés longitudinaux de ladite au moins une pièce intermédiaire (3) sont articulés auxdites membranes de paroi (1A, 1B), les points de pivot auxdites membranes de paroi (1A, 1B) tous étant également écartés des bords des sections finales desdites membranes de paroi (1A, 1 B) et, vues en coupe, ladite pièce intermédiaire (3) et les sections des membranes qui s'étendent vers lesdites sections finales, à l'état tendu, formant un triangle isocèle.

14. Élément de paroi de type membrane selon l'une des revendications précédentes, **caractérisé en ce que** ladite au moins une pièce intermédiaire (3) présente une rigidité prédéterminable pour réaliser la séparation des membranes de paroi (1A, 1B, 1C) écartées l'une de l'autre quand lesdites membranes de paroi (1A, 1 B, 1 C) sont fixées.

15. Élément de paroi de type membrane selon la revendication 13 ou les revendications 13 et 14, **caractérisé en ce que** lesdites bandes flexibles (4) s'étendent des côtés longitudinaux de ladite pièce intermédiaire (3) dans les directions opposées.

16. Élément de paroi de type membrane selon l'une des revendications précédentes, **caractérisé en ce que** deux membranes de paroi (1A, 1B) qui, à l'état tendu, sont écartées l'une de l'autre à l'aide de deux éléments d'écartement (2) sont formées.

17. Élément de paroi de type membrane selon l'une des revendications précédentes, **caractérisé en ce que** lesdites membranes de paroi (1A, 1B, 1C) sont jointes d'une manière scellée à ces sections qui s'étendent le long de toutes les sections finales des membranes, et **en ce qu'**il y a des dispositifs d'aération pour que l'air puisse entrer dans les cavités (6) quand ledit élément de paroi est tendu.

18. Élément de paroi de type membrane selon l'une des revendications 1 à 15 précédentes, **caractérisé en ce qu'**une membrane de paroi intérieure (1A) et une membrane de paroi extérieure (1B) sont prévues, entre lesquelles s'étende une membrane de paroi intermédiaire (1C), ladite membrane de paroi intérieure (1A), ladite membrane de paroi intermédiaire (1C) et ladite membrane de paroi extérieure (1 B), à l'état tendu, étant écartées l'une de l'autre par au moins deux éléments d'écartement (2) rigides de manière que des cavités (6) soient formées entre elles.

19. Élément de paroi de type membrane selon les revendications 13 et 18, **caractérisé en ce que** lesdits éléments d'écartement (2) rigides comportent des pièces intermédiaires (3) rigides avec des bandes flexibles (4), formées sur leurs côtés longitudinaux, qui sont jointes aux faces intérieures opposées de ladite membrane de paroi intérieure et de ladite membrane de paroi intermédiaire (1A, 1C) ainsi que de ladite membrane de paroi intermédiaire et de ladite membrane de paroi extérieure (1C, 1B), de sorte que les côtés longitudinaux desdites pièces intermédiaires (3) rigides sont articulés auxdites membranes de paroi (1A, 1B, 1C), les points de pivot auxdites membranes de paroi (1A, 1B, 1C) étant choisis de sorte que, vues en coupe, les sections de membrane de ladite membrane de paroi intérieure et de ladite membrane de paroi extérieure (1A, 1B) s'étendant vers les sections finales et lesdites pièces intermédiaires (3) rigides, à l'état tendu, forment un triangle isocèle, pendant que la membrane de paroi intermédiaire (1C) s'étende continuellement d'une manière planaire le long de la hauteur dudit triangle isocèle.

20. Élément de paroi de type membrane selon l'une des revendications précédentes, **caractérisé en ce que** lesdites membranes de paroi sont fabriquées d'un matériel qui est étanche aux gaz de combat.

21. Élément de paroi de type membrane selon l'une des revendications 18, 19 ou 20, **caractérisé en ce que** ladite membrane de paroi intermédiaire (1C) est recouverte d'aluminium ou d'un autre matériel approprié a fin de réaliser une réflexion thermique et/ou éventuellement aussi un écran électromagnétique.

22. Élément de paroi de type membrane selon l'une des revendications 18 à 22, **caractérisé en ce que** ladite membrane de paroi intérieure (1A) est fabriquée d'un matériel qui est facile à nettoyer.

23. Élément de paroi de type membrane selon l'une des revendications précédentes, **caractérisé en ce que** la longueur dudit au moins un élément d'écartement (2) rigide est divisée plusieurs fois de manière que ledit élément de paroi puisse être plié.

24. Construction de type tente ou chapiteau employant au moins un élément de paroi de type membrane selon l'une des revendications 1 à 23, **caractérisée**
- **en ce que** ledit au moins un élément d'écartement (2) rigide est disposé séparément des éléments de fixation (5) et est articulé aux faces intérieures desdites au moins deux membranes de paroi (1A, 1B, 1C) de sorte que ledit élément d'écartement (2), par la tension appliquée auxdites au moins deux membranes de paroi à l'état tendu, est ajusté de manière que lesdites au moins deux membranes de paroi (1A, 1B, 1C) soient maintenues écartées l'une de l'autre;
- et en ce que ledit au moins un élément de paroi forme une section transversale en forme de tunnel avec deux parties de parois latérales (80, 81) et une partie de paroi de toit (90) qui relie lesdites parois latérales.

25. Construction de type tente ou chapiteau selon la revendication 24 et les revendications 4 à 23, **caractérisée en ce que** lesdites barres profilées (55) pour la fixation de membranes de paroi (1A, 1B) s'étendent, selon la section transversale choisie en forme de tunnel, le long d'une ligne courbée plusieurs fois qui commence à un premier point de base (101) et termine à un deuxième point de base (102) écarté dudit premier point, et **en ce que**, le long des barres profilées (55), deux membranes de paroi (1A, 1B) avec des éléments d'écartement (2) sont fixées de manière que ladite cavité (6) soit formée entre lesdites deux membranes de paroi.

26. Construction de type tente ou chapiteau selon la revendication 25, **caractérisée en ce qu'**aux points de courbure de la section transversale en forme de tunnel, l'étendue en longueur de celle desdites deux membranes de paroi (1A, 1B) qui est située à l'intérieur est raccourcie par l'excision d'une ouverture lenticulaire et **en ce qu'**une fermeture Velcro est prévue par laquelle les bords de ladite ouverture peuvent être reliés.

27. Construction de type tente ou chapiteau selon la revendication 25 ou 26, **caractérisée en ce que**, le long des parties de parois latérales (80, 81), une autre membrane de paroi extérieure (79) est tendue entre lesdites barres profilées (55), formant un espace arrière d'aération (95) entre ladite autre membrane de paroi extérieure (79) et lesdites deux membranes de paroi (1A, 1B).

28. Construction de type tente ou chapiteau selon la revendication 27, **caractérisée en ce que**, écartée de la partie de paroi de toit (30), une membrane extérieure de paroi de toit (99) est tendue, formant un espace de toiture froide (120) ventilé entre ladite partie de paroi de toit (30) et ladite membrane extérieure de paroi de toit.
